# EUROPÄISCHE PATENTSCHRIFT

(11) **EP 1 505 216 B1**
(45) Veröffentlichungstag und Bekanntmachung des Hinweises auf die Patenterteilung: **21.11.2007**
(21) Anmeldenummer: 04018388.1
(22) Anmeldetag: 03.08.2004
(51) Int. Cl.: E04B 1/68

(54) **Dichtungsvorrichtung zum Abdichten von Fugen sowie Hohlprofilband dafür**
Sealing device for sealing of joints and strip having a hollow profile therefor
Dispositif d'étanchéité pour étancher des jointures et une bande avec profil creux pour cela

(30) Priorität: 07.08.2003 DE 10336641
(43) Veröffentlichungstag der Anmeldung: 09.02.2005
(62) Teilanmeldung aus: 05022363.5
(73) Patentinhaber: Agrar Chemie AG, 8165 Oberweningen (CH)
(72) Erfinder: Schmid, René P., 8165 Oberweningen (CH)
(74) Vertreter: Solf, Alexander

(56) Entgegenhaltungen:
- EP-A- 0 922 814
- WO-A-87/05957
- DE-U- 29 712 401
- US-A- 4 457 522
- US-A- 5 377 469

## Beschreibung

Die Erfindung betrifft eine Dichtungsvorrichtung zum Abdichten von Fugen zwischen Baukörpern, insbesondere zwischen Betonstößen mit einem Injektionskanal gemäß dem Oberbegriff von Anspruch 1. Die Erfindung betrifft außerdem ein Hohlprofilband dafür.

Es ist eine Dichtungsvorrichtung mit einem Injektionsschlauchkörper aus Kunststoff bekannt (Prospektblatt "Dichte Bauwerke": Die dichte Arbeitsfuge mit dem COMBIject Quellband-Injektionsschlauch-System), an dem seitlich ein Abdecksteg angeordnet ist, so dass unter dem Steg ein im Querschnitt winkelförmiger nach unten und seitlich offener Aufnahmeraum ausgebildet ist. Der Schlauchkörper wird von einem Injektionskanal durchsetzt, der nach unten schlitzartig offen ist, wobei der Schlitz fugenseitig mit einem eingepassten offenporigem Schaumstoffband abgedeckt ist. Im Aufnahmeraum ist ein Quellband angeordnet. Damit beispielsweise bei der Montage das Schaumstoffband und das Quellband nicht aus der Dichtungsvorrichtung fallen, ist die Dichtungsvorrichtung mit einem Kunststoffnetz ummantelt. Nachteilig ist, dass das Quellband beim Quellen den Schlitz und die Poren des Schaumstoffbandes zudrücken kann, so dass ein Austritt von Injektionsmaterial aus dem Injektionskanal zumindest stark behindert wird und der Injektionskanal somit funktionsuntüchtig ist. Die Herstellung der Dichtungsvorrichtung ist sehr aufwändig, weil die Einzelteile der Abdichtvorrichtung schwierig am laufenden Meter zusammenzusetzen sind und insbesondere die montierte Dichtungsvorrichtung noch leicht auseinander fällt, solange die Dichtungsvorrichtung nicht vom Kunststoffnetz ummantelt ist.

DE 41 40 616 A1, Fig. 3, offenbart einen Injektionsschlauch, der einen schlauchartigen Körper aus Kunststoff mit einem in diesen Körper eingebrachten Kanal sowie mit Austrittsöffnungen aufweist, die von der Außenfläche des Körpers in den Kanal führen. Im Bereich einer flachen fugenseitigen Umfangsseite des Körpers schließt sich ein Quellband an, das sich über die gesamte Länge des Injektionsschlauches erstreckt. Der eingebettete Kanal sowie die zugehörigen Austrittskanäle zu den Austrittsöffnungen sind mit einem flüssigen oder festen inerten Material gefüllt, welches durch Spülen oder durch Einpressen eines Dichtmaterials aus dem Kanal verdrängt werden kann. Der Körper und das Quellband sind jeweils mit einem Vlies oder Gewebe ummantelt. Diese Ummantelung ist so ausgebildet, dass beim Gießen der Betonwand ein Eindringen von Beton in den Kanal und in die Austrittskanäle nicht erfolgt. Allerdings muss das Material der Ummantelung für das Injektionsmedium durchlässig sein. Deshalb können auch von außen Wasser und Feuchtigkeit, beispielsweise Zementmilch, durch die Ummantelung und durch die Austrittskanäle in den Kanal vordringen und dabei die Kanäle verstopfen, so dass der Injektionskanal nicht mehr funktionstüchtig ist. Nachteilig ist insbesondere, dass die Austrittskanäle weit von der Fugenseite entfernt sind; somit kann das aufquellende Quellband die Verteilungswege des Dichtmaterials von den Austrittskanälen zur Fuge versperren, so dass Injektionsmaterial aus den Austrittskanälen die Fehlstellen der zu versorgenden Fuge nicht erreicht. Die Herstellung des Injektionsschlauches ist sehr aufwändig, weil der Schlauchkörper und das Quellband jeweils in einen engen Schlauch der Ummantelung umständlich eingebracht werden müssen.

EP 0 418 699 A1, Fig. 5, offenbart eine Dichtungsvorrichtung aus einem im Querschnitt U-förmigen Profil, welches auf eine erhärtete Betonoberfläche montiert wird und eine Deckenwandung und zwei Seitenwandungen aufweist. Die freien Längskanten der Seitenwandungen des Profils sitzen auf der Betonoberfläche auf, so dass Austrittsöffnungen für Dichtmaterial zwischen der Betonoberfläche und den Längskanten gebildet werden. In Längsrichtung des Profils unterhalb der Deckenwandung ist ein freier Durchgangskanal für Dichtmaterial mit einer etwa in der Mitte der Höhe der Seitenwandungen angeordneten Bodenwandung vorgesehen, die einen Längsschlitz für den Austritt von Dichtmaterial aufweist. Unterhalb der Bodenwandung ist ein U-förmiger Aufnahmeraum vorgesehen, in dem ein offenporiger Kunststoffschaumstreifen lagert. Das Dichtungsmedium wird zunächst in den Durchgangskanal eingebracht und gelangt durch den Schlitz in der Bodenwandung in den Kunststoffschaum im Durchflusskanal und von dort unter den Längskanten hindurch in den für das Dichtungsmedium aufnahmefähigen und abzudichtenden Bereich in der Fuge zwischen dem ersten und dem zweiten Betonierabschnitt. Diese Dichtungsvorrichtung hat sich hervorragend bewährt.

EP 0 804 656, Fig. 3, offenbart eine Dichtvorrichtung zum Abdichten von Betonfugen, in Form einer Fugenlatte mit einem Injektionskanal, der in etwa so ausgebildet ist, wie der Kanal nach der EP 0 418 699 A1 und einen Austrittsschlitz aufweist, der von einem geschlossenzelligen Schaumstoffstreifen abgedeckt ist, der für Injektionsmaterial undurchlässig ist. Wird in den Injektionskanal unter Druck Injektionsmaterial injiziert, hebt das Injektionsmaterial den Schaumstoffstreifen ventilartig ab und kann nach außen in den Fugenbereich treten. Bei nachlassendem Druck verschließt der Schaumstoffstreifen die Öffnung wieder in der Art eines Ventils. Diese Dichtungsvorrichtung funktioniert gut.

Der Erfindung liegt die Aufgabe zugrunde, eine Dichtungsvorrichtung zu schaffen, die dem Bedürfnis nach einer besonders sicheren und zuverlässigen Fugenabdichtung gerecht wird die einfach montier- und handhabbar sowie einfach herstellbar ist und bei der insbesondere zuverlässig verhindert ist, dass von außen Material in den Durchgangskanal gelangt.

Die Erfindung löst die Aufgabe mit einer Dichtungsvorrichtung gemäß dem unabhängigen Anspruch 1. Vorteilhafte Ausführungsformen der Erfindung sind in den abhängigen Ansprüchen gekennzeichnet.

Erfindungsgemäß weist die Dichtungsvorrichtung zum Abdichten von Fugen zwischen Betonstößen einen Injektionskanalkörper mit einem Injektionskanal zum Einbringen von Injektionsmaterial auf, wobei der Injektionskanal fugenseitig mindestens eine Austrittsöffnung, z.B. einen Austrittsschlitz, für das Injektionsmaterial aufweist, und ein schlauchartiges Sperrventilband aus einem elastischen Material, das ein Eindringen von Material über die Austrittsöffnung in den Injektionskanal von der Fugenseite her verhindert, wobei das Sperrventilband als ein Hohlprofilband ausgebildet ist. Das Sperrventilband ist im Querschnitt strukturiert ausgebildet und gibt auf Druck seitens des Injektionsmaterials vom Austrittsschlitz des Injektionskanals in vorgegebener Weise derart nach, dass eine Sperrwirkung des Sperrventilbands aufgehoben wird und das Injektionsmaterial aus dem Kanalkörper seitlich an dem Sperrventilband vorbei austreten kann. Die erfindungsgemäße Dichtungsvorrichtung funktioniert besonders zuverlässig, weil das Sperrventilband gewährleistet, dass der Injektionskanal und insbesondere die Austrittsöffnung von Verunreinigungen, insbesondere aufquellendem Quellmaterial, die eine Verstopfung verursachen könnten, frei bleibt. Weil das Sperrventilband als Hohlprofilband ausgebildet ist, ist eine Aufhebung der Sperrwirkung schon bei relativ niedrigem Druck seitens des Injektionskanals erreichbar. Das Hohlprofilband, d.h. das schlauchartige Sperrventilband, ist zusammendrückbar, denn die Wandungen des Hohlprofilbandes lassen sich in den Hohlraum nach innen verdrängen, weil sie entsprechend nachgiebig sind.

Bei einer besonderen Ausführungsform der Erfindung weist der Kanalkörper einen Ventilsitzkanal zur Aufnahme des Sperrventilbandes, insbesondere des Hohlprofilbandes, auf. Dabei steht der Injektionskanal mit dem Ventilsitzkanal über die Austrittsöffnung, z.B. den Austrittsschlitz, in Verbindung. Das Hohlprofilband ist besonders einfach und schnell in den Ventilsitzkanal einsetzbar und lagert dort mit einem Presssitz, so dass es beim Umgang mit der Dichtungsvorrichtung nicht aus dem Ventilsitzkanal herausfallen kann. Das Sperrventilband ragt zweckmäßigerweise aus dem Ventilsitzkanal heraus und wird bei der Montage auf die Betonoberfläche etwas zusammengedrückt, woraus ein definierter Ventilsitz resultiert.

Das Hohlprofilband weist z.B. schmale Wandungen und/oder Längskanten auf, die sich an zugeordneten Wandungen des Ventilsitzkanals abstützen und den Presssitz des Hohlprofilbandes in dem Ventilsitzkanal gewährleisten.

Das Hohlprofilband weist beispielsweise wenigstens zwei gewinkelte Längswandungen auf, die zwischen einer Bodenwandung und einer Deckenwandung angeordnet sind, und die jeweils einen Knickbereich aufweisen, der beim Zusammendrücken eine Sollknickstelle bildet. Bevorzugt bilden zwei einander gegenüberstehende Knickwandungen des Hohlprofilbands Seitenwandungen, die sich im Knickbereich an den zugeordneten Wandungen des Ventilsitzkanals abstützen. Die Sollknickstellen gewährleisten eine kontrollierte Knickbewegung der Wandungen, insbesondere derart, dass beim weitergehenden Einknicken eine definierte Ventilöffnung zwischen dem Hohlprofilband und den Wandungen des Ventilsitzkanals entsteht.

Bei einer weiteren Ausführungsform der Erfindung sind an die Seitenwandungen des Hohlprofilbands zwischen dem Knickbereich und der Deckenwandung des Hohlprofilbands sich in Längsrichtung erstreckende Dichtlippen angeformt, die mit den zugeordneten Seitenwandungen des Ventilsitzkanals dichtend zusammenwirken und die in Längsrichtung weitere konkrete Dichtkanten bzw. schmale Dichtflächen bilden. Die Dichtlippen sind nach Montage des Hohlprofilbandes in dem Ventilsitzkanal gegen die Seitenwandungen des Ventilsitzkanals gepresst (Presssitz). Die Dichtlippen sorgen Nach Art einer Labyrinthdichtung für eine besonders hohe Dichtwirkung des Hohlprofilbandes gegen Eindringen von Material von außen in den Durchgangskanal. Das Hohlprofilband ist derart profiliert, dass es vom Dichtmaterial, das in den Injektionsdurchgangskanal eingebracht wird und beispielsweise über die Austrittsöffnung aus dem Injektionskanal austritt, derart zusammendrückbar ist, dass die Presssitzstellen für das Dichtmaterial durchlässig werden.

Bevorzugt verfügt das Hohlprofilband ferner im Inneren über wenigstens zwei einander gegenüberstehende Innenstützwandungen, die zweckmäßigerweise ebenfalls je eine Knickstelle aufweisen. Besonders bevorzugt sind die Innenstützwandungen schwächer als die Seitenwandungen ausgebildet.

Die Deckenwandung des Ventilhohlprofils ist nach einer besonderen Ausführungsform der Erfindung im Querschnitt rinnenförmig konkav ausgebildet und bildet zumindest im Bereich der Austrittsöffnung eine Rinne. Unter einer Druckbelastung des Dichtmaterials senkt sich die Deckenwandung besonders weit nach unten und zieht dabei die Randbereiche zur Mitte, so dass die Ventilsitzkanten und Dichtlippen zwischen dem Ventilhohlprofil und den Seitenwandungen des Ventilsitzkanals für Dichtmaterial durchlässig werden.

Die einteilige Ausbildung des Sperrventilbands mit dem Quellband ist besonders vorteilhaft, weil die Montage der erfindungsgemäßen Dichtungsvorrichtung im Wesentlichen auf ein Zusammenfügen von zwei Teilen beschränkt ist.

Das Quellband ist im Wesentlichen fugenseitig am Sperrventilband so angeordnet, dass es die Funktion der Kanaleinrichtung nicht stört. Das vergleichsweise weiche Quellband gleicht gegebenenfalls geringe Unebenheiten der Oberfläche der Betonfuge aus und quillt in materialleere Räume, woraus eine vorläufige Abdichtung resultiert.

Zweckmäßigerweise ist das Quellband außerhalb des Kanalkörpers am Abdeck- bzw. Sperrventilband angeordnet.

Nach einer bevorzugten Ausführungsform der Erfindung ist das Quellband an der Bodenwandung des Hohlprofilbands fest angeordnet, beispielsweise angeklebt.

Das Quellband kann mit dem Abdeck- bzw. Sperrventilband an einer ersten Produktionsstätte verbunden werden, wobei das Zusammenfügen mit der Kanaleinrichtung an einer zweiten Produktionsstätte oder auf der Baustelle erfolgen kann.

Das Quellband ist zweckmäßigerweise ein flaches, flexibles, relativ weiches Band und steht vorzugsweise seitlich über die Kanaleinrichtung über, so dass sich Randstege ergeben. Die Randstege sind vorzugsweise etwas in Richtung des vorgesehenen Fugenauflagebereichs abgewinkelt, woraus eine Art Wölbung in Querrichtung resultiert. Beim Aufbringen der Dichtungsvorrichtung auf die Betonoberfläche eines Betonstoßes werden zunächst die Randstege auf die Oberfläche treffen. Wenn die Dichtungsvorrichtung dann gegen den Betonstoß gedrückt wird, indem beispielsweise die Dichtungsvorrichtung auf dem Betonstoß festgenagelt wird, trifft auch ein Mittelabschnitt des Quellbands auf die Oberfläche. Danach sitzen zweckmäßigerweise die freien Längskanten der Seitenwandungen des Kanalkörpers auf den Randstegen auf, woraus eine Abdichtung gegen ein Eindringen von Material oder Flüssigkeit wie Wasser oder Zementmilch in den Kanalkörper resultiert.

Nachfolgend wird ein Ausführungsbeispiel der Erfindung anhand der Figuren näher erläutert. Es zeigen:
- Fig. 1: einen Querschnitt durch eine verkaufsfertige erfindungsgemäße Dichtungsvorrichtung; und
- Fig. 2.: einen Querschnitt durch die Dichtungsvorrichtung der Fig. 1 in verlegtem Zustand.

Die Dichtungsvorrichtung 1 besteht im Wesentlichen aus einem relativ steifen Kanalkörper 2 aus Kunststoff, einem im Kanalkörper 2 sitzenden, schlauchartigen ein Sperrventil bildenden Hohlprofilband 3 und einem Quellband 4.

Der Kanalkörper 2 besteht beispielsweise aus Polyethylen, insbesondere aus Polyethylen hoher Dichte (HDPE). Das Profilband 3 besteht beispielsweise aus Gummi oder aus Polyethylen, insbesondere HDPE, oder aus Polyvinylchlorid (PVC) oder aus Polyurethan. Das Quellband 4 besteht beispielsweise aus Quellgummi oder aus Quellkunststoff, insbesondere quellfähigem Polyurethan.

Der Kanalkörper 2 hat einen U-förmigen Querschnitt, wobei die U-Form in Richtung eines abzudichtenden Fugenbereichs offen ist.

Der Kanalkörper 2 weist eine Deckenwandung 5 und zwei Seitenwandungen 6, 7 auf, wobei die Seitenwandungen 6, 7 gleich lang sind und ihre freien Enden Längskanten 8 bilden.

Innenseitig sind auf den Wandungen 6, 7 von diesen Wandungen vorzugsweise rechtwinklig abstehende, sich in Längsrichtung erstreckende Zwischenwandungsstege 9, 10 angeformt, die zwischen sich einen Längsschlitz 11 freilassen.

Oberhalb der Zwischenwandungsstege 9, 10 ist ein Injektionskanal 12 gebildet; unterhalb befindet sich ein in Richtung Fugenbereich offener Ventilsitzkanal 13.

Die Querschnittsform des Kanalkörpers 2 kann auch bogenförmig oder trapezförmig oder mehreckig oder dergleichen ausgebildet sein, wobei aber freie Längskanten 8 vorhanden sein sollten. Des Weiteren können mehrere Injektionskanäle 12 vorgesehen sein. Anstelle des Längsschlitzes 11 kann auch eine Perforation oder dergleichen Austrittsöffnungen vorgesehen sein.

Im Ventilsitzkanal 13 lagert das Ventilhohlprofilband 3, das aus einem nachgiebigen, weich eingestellten, vorzugsweise vulkanisierten, gummielastischen Material besteht.

Das schlauchförmige Ventilhohlprofilband 3 weist drei Durchgangskanäle 3a, 3b, 3c, eine Bodenwandung 14, eine Deckenwandung 15, zwei Seitenwandungen 16, 17 sowie im Innern jeweils eine zu einer Seitenwandung 16 oder 17 mit Abstand benachbarte Stützwandung 18, 19 auf. Die Wandungen 16, 18 bzw. 17, 19 sind - im Querschnitt betrachtet - pfeilförmig jeweils nach außen gewinkelt geformt, so dass jeweils ein Knickeckbereich 20 gebildet wird. Sinn und Zweck der Knickeckbereiche 20 wird weiter unten erläutert.

Außenseitig und zwischen jeweils dem Knickeckbereich 20 der Seitenwandungen 16, 17 und der Deckenwandung 15 sind sich in Längsrichtung erstreckende Dichtlippen 21 angeformt, die an der Innenseite der Seitenwandungen 6, 7 im Ventilsitzkanal 13 dichtend anliegen.

Die Knickeckbereiche 20 der Seitenwandungen 16, 17 des Ventilhohlprofilbandes 3 liegen ebenfalls an der Innenseite der Seitenwandungen 6, 7 des Kanalkörpers 2 an und stützen sich dort im Bereich der Längskanten 8 ab.

Im noch nicht verlegten Zustand der Abdichtvorrichtung (Fig. 1) ragen die Bodenwandung 14 sowie zumindest Bereiche der von der Bodenwandung 14 ausgehenden, bis zu den Knickbereichen 20 reichenden Abschnitte der Wandungen 16, 18, 19, 17 aus dem Ventilsitzkanal 13 heraus.

Zweckmäßigerweise ist die Deckenwandung 15 des Ventilhohlprofilbandes 3 im Querschnitt konkav und in Längsrichtung rinnenförmig ausgebildet. Die Bodenwandung 14 dagegen erstreckt sich im Wesentlichen ebenflächig.

Übergangsbereiche 25 zwischen jeweils der Deckenwandung 15 und den Seitenwandungen 16 bzw. 17 stoßen gegen die Zwischenwandungsstege 9, 10.

Nach einer Ausführungsform der Erfindung ist das Ventilband 3 mit einem Quellband 4 einteilig ausgebildet. Nach dem dargestellten Ausführungsbeispiel ist auf der fugenseitigen Außenfläche 22 der Bodenwandung 14 das Quellband 4 angeordnet. Vorzugsweise ist das Quellband 4 mit der Außenfläche 22 der Bodenwandung 14 fest verbunden. Beispielsweise ist die Verbindung des Ventilbands 3 mit dem Quellband 4 durch Koextrusion oder durch Vulkanisation hergestellt. Das Quellband 4 ist als Flachband ausgebildet und breiter als die Bodenwandung 14, woraus seitlich überstehende Randstege 24 resultieren, die in Richtung einer Auflagefläche 26 etwas abgewinkelt sind.

Die überstehenden Randstege 24 des Quellbandes 4 können je nach Bedarf schmaler oder breiter im Vergleich mit dem in den Figuren dargestellten Ausführungsbeispiel ausgebildet sein, um beispielsweise je nach Anwendung eine genügende Quellmaterialmenge bereitzustellen. Die Breite der Randstege 24 kann in Längsrichtung variieren, etwa um ein besonders einfaches Verlegen auf einem Eckbereich eines Betonfundaments 27 zu ermöglichen.

Das Quellband 4 kann fugenseitig Noppen oder derartige Strukturmittel aufweisen, so dass es beim Verlegen auf eine Betonoberfläche 26 besonders verrutschsicher ist.

Die Dicke des Quellbandes 4, insbesondere im Mittelabschnitt 23, entspricht etwa der Dicke der Bodenwandung 14, wobei zweckmäßigerweise die Wandungen 5, 6, 7, 9, 10, 14, 15, 16, 17 etwa gleich dick ausgebildet sind.

Nachfolgend wird das Verlegen der Dichtungsvorrichtung 1 beschrieben. Beispielsweise wird die Fuge von einem horizontalen Betonfundament 27 und einer vertikalen Betonwand (nicht dargestellt) gebildet. Im Fugenbereich zwischen dem Betonfundament zu der darauf zu errichtenden Betonwand wird die Dichtungsvorrichtung 1 auf der Oberfläche 26 des Betonfundaments 27 verlegt, wobei die Randstege 24 des Quellbandes 4 auf dem Betonfundament 27 aufruhen. Die Dichtungsvorrichtung 1 wird auf dem Betonfundament 27 festgelegt, beispielsweise in an sich bekannter Weise festgenagelt oder verklammert. Dabei schmiegt sich das Quellband 4 im Wesentlichen vollflächig an die Oberfläche 26 des Betonfundaments 27 an und das Ventilhohlprofilband 4 wird zusammengedrückt, wobei die Längskanten 8 des Kanalkörpers 2 auf den Randstegen 24 des Quellbandes 4 vorzugsweise dichtend aufsitzen. Dabei werden die Dichtlippen 21 und die Knickstellen 20 der Seitenwandungen 16, 17 fest und dichtend gegen die Seitenwandungen 6, 7 gepresst, woraus der endgültige Ventilsitz resultiert und aufgrund des Presssitzes keine Flüssigkeit in den Injektionskanal 12 dringen kann. Ebenso werden die Übergangsbereiche 25 dichtend gegen die Zwischenwandungsstege 9, 10 gepresst (Fig. 2).

Nachfolgend wird die Funktionsweise der Dichtungsvorrichtung 1 in der Fuge beschrieben. In den Injektionskanal 12 wird in an sich bekannter Weise unter Druck ein an sich bekanntes flüssiges Abdichtmaterial eingebracht. Das Dichtmaterial dringt durch den Längsschlitz 11 in den Ventilsitzkanal 13, wobei es auf die konkave Deckenwandung 15 drückt. Die Deckenwandung 15 gibt dem Druck nach und wird in Richtung Fuge bewegt und die Knickeckbereiche 20 knicken ein. Die Deckenwandung 15 nimmt die Dichtlippen 21 und den Abschnitt der Seitenwandungen 16, 17 bis einschließlich Knickeckbereich 20 sich einwärts bewegend mit, so dass die Dichtwirkung aufgehoben wird und Dichtmaterial zwischen den Seitenwandungen 6, 7 und dem Profilband 3 sowie zwischen den Unterkanten 8 und dem Quellband 23 hindurch durchgedrückt werden und in Fehlstellen der Fuge dringen kann.

Je höher der Druck des Dichtmaterials auf die Deckenwandung 15 ist, desto geringer ist der Druck der Randabschnitte 25 der Deckenwandung 15 des Ventilhohlprofilbandes 3 auf die Zwischenwandungsstege 9, 10 und desto geringer ist der Druck der Dichtlippen 21 und der Knickeckbereiche 20 auf die Seitenwandungen 6, 7, so dass das unter Druck stehende Dichtmaterial sich zwischen den Randabschnitten 25 der Deckenwandung 15 und die Zwischenwandungsstege 9, 10 drängt und sich über die Rücken der Dichtlippen 21 und an den Knickeckbereichen 20 der Seitenwandungen 16, 17 vorbei aus dem Ventilsitzkanal 13 über die Längskanten 8 der Seitenwandungen 6, 7 in Fehlstellen der Fuge zwängt.

Bei Eintritt von Wasser und/oder Feuchtigkeit in die Fuge trifft das Wasser auf das Quellband 4. Das Quellmaterial des Quellbands 4 quillt auf und versperrt dem Wasser einen weiteren Zutritt. Das Wasser und/oder das Quellmaterial sind daran gehindert, in den Ventilsitzkanal 13 oder gar in den Injektionskanal 12 vorzudringen, insbesondere weil die Längskanten 8 der Seitenwandungen 6, 7 fest auf der Bodenwandung 14 des Ventilhohlprofilbandes 3 und/oder auf dem Quellband 4 aufsitzen. Selbst wenn jedoch das Wasser und/oder das Quellmaterial in den Ventilsitzkanal 13 vordringen, versperren die Seitenwandungen 16, 17 des Ventilhohlprofilbandes 3 im Zusammenwirken mit den Seitenwandungen 6, 7 des Kanalkörpers 2 den Weg zum Injektionskanal 12. Insbesondere drücken die Seitenwandungen 16, 17 im Knickeckbereich 20 sowie die Dichtlippen 21 dichtend gegen die Seitenwandungen 6, 7 des Kanalkörpers 2. Somit ist ein Eindringen von Wasser, Feuchtigkeit, Zementmilch oder sonstigen Verunreinigungen in den Injektionskanal 12 wirksam verhindert.

## Patentansprüche

1. Dichtungsvorrichtung zum Abdichten von Fugen zwischen Baukörpern, insbesondere zwischen Betonstößen, mit
- einem auf eine Oberfläche (26) der Baukörper zu montierenden Injektionskanalkörper (2) mit einem Injektionskanal (12) zum Einbringen von Dichtmaterial, wobei der Injektionskanal (12) fugenseitig mindestens eine Austrittsöffnung (11) für das Dichtmaterial aufweist, und
- einem Abdeckband, das ein Eindringen von Material durch die Austrittsöffnung (11) in den Injektionskanal (12) von der Fugenseite her verhindert,
**dadurch gekennzeichnet, dass** das Abdeckband ein Sperrventilband (3) in Form eines Hohlprofilbandes ist.

2. Dichtungsvorrichtung nach Anspruch 1,
**dadurch gekennzeichnet, dass** das Hohlprofilband (3) derart ausgebildet, insbesondere strukturiert ist, dass das Hohlprofilband (3) vorzugsweise in vorgegebener Weise nachgibt und seine Querschnittsfläche so verringert, wenn Injektionsmaterial aus dem Injektionskanal (12) das Hohlprofilband (3) mit einem Druck beaufschlagt, dass das Injektionsmaterial unter dem Druck seitlich an dem Hohlprofilband (3) mit dem verringerten bzw. verjüngten Querschnitt aus der Dichtungsvorrichtung (1) tritt.

3. Dichtungsvorrichtung nach Anspruch 1 oder 2,
**dadurch gekennzeichnet, dass** der Kanalkörper (2) benachbart zu dem Injektionskanal (12) einen Ventilsitzkanal (13) zur Aufnahme des Sperrventilbandes (3) aufweist, wobei der Injektionskanal (12) durch die Austrittsöffnung (11) mit dem Ventilsitzkanal (13) in Verbindung steht.

4. Dichtungsvorrichtung nach einem der Ansprüche 1 bis 3,
**dadurch gekennzeichnet, dass** das Sperrventilband (3) Wandungen (15, 16, 17) aufweist, die sich an zugeordneten Wandungen (6, 7, 9, 10) des Ventilsitzkanals (13) mit Presssitz abstützen.

5. Dichtungsvorrichtung nach Anspruch 4,
**dadurch gekennzeichnet, dass** die Seitenwandungen (6, 7) des Ventilsitzkanals (13) gleich lang sind.

6. Dichtungsvorrichtung nach Anspruch 5,
**dadurch gekennzeichnet, dass** die freien Enden der Seitenwandungen (6, 7) Längskanten (8) bilden.

7. Dichtungsvorrichtung nach einem der Ansprüche 3 bis 6,
**gekennzeichnet durch** Zwischenwandungsstege (9, 10), die an die Seitenwandungen (6, 7) angeformt sind.

8. Dichtungsvorrichtung nach einem der Ansprüche 7,
**dadurch gekennzeichnet, dass** die Austrittsöffnung (11) als ein Schlitz zwischen den freien Enden der Zwischenwandungsstege (9, 10) ausgebildet ist.

9. Dichtungsvorrichtung nach einem der Ansprüche 3 bis 8,
**dadurch gekennzeichnet, dass** das Hohlprofilband (3) schmale Längsflächen und/oder Längskanten aufweist, die insbesondere seitlich an das Hohlprofilband (3) angeformt sind und die sich an zugeordneten Wandungen des Ventilsitzkanals (13) abstützen.

10. Dichtungsvorrichtung nach einem der Ansprüche 3 bis 9,
**dadurch gekennzeichnet, dass** das Hohlprofilband (3) wenigstens zwei Knickwandungen (16, 17 18, 19) aufweist, die eine Bodenwandung (14) mit einer Deckenwandung (15) verbinden, und die einen Knickbereich (20) aufweisen, der eine Sollknickstelle bildet.

11. Dichtungsvorrichtung nach Anspruch 10,
**dadurch gekennzeichnet, dass** die Bodenwandung (14) voll aus dem Ventilsitzkanal (13) herausragt, wenn die Dichtungsvorrichtung (1) frei, insbesondere nicht verlegt ist.

12. Dichtungsvorrichtung nach Anspruch 10 oder 11,
**dadurch gekennzeichnet, dass** zwei einander gegenüberstehende Knickwandungen (16, 17) des Hohlprofilbands (3) Seitenwandungen bilden, die sich im Knickbereich (20) an den zugeordneten Seitenwandungen (6, 7) des Ventilsitzkanals (13) abstützen.

13. Dichtungsvorrichtung nach einem der Ansprüche 10 bis 12,
**dadurch gekennzeichnet, dass** an die Seitenwandungen (16, 17) des Hohlprofilbands (3) zwischen dem Knickbereich (20) und der Deckenwandung (15) des Hohlprofilbands (3) Dichtlippen angeformt sind, die mit der zugeordneten Seitenwandung (6, 7) des Ventilsitzkanals (13) dichtend zusammenwirken.

14. Dichtungsvorrichtung nach einem der Ansprüche 1 bis 13,
**dadurch gekennzeichnet, dass** das Hohlprofilband (3) im Inneren wenigstens zwei einander gegenüberstehende Stützwandungen (18, 19) aufweist.

15. Dichtungsvorrichtung nach Anspruch 14,
**dadurch gekennzeichnet, dass** die Stützwandungen (18, 19) schwächer als die Seitenwandungen (16, 17) ausgebildet sind.

16. Dichtungsvorrichtung nach einem der Ansprüche 10 bis 15,
**dadurch gekennzeichnet, dass** die Deckenwandung (15) des Ventilhohlprofils (3) konkav ausgebildet ist und im Bereich der Austrittsöffnung (11) in dem Ventilsitzkanal (13) eine Rinne bildet.

17. Dichtungsvorrichtung nach einem der Ansprüche 1 bis 16,
**dadurch gekennzeichnet, dass** das Sperrventilband (3) aus einem nachgiebigen Material besteht.

18. Dichtungsvorrichtung nach einem der Ansprüche 1 bis 17,
**dadurch gekennzeichnet, dass** das Sperrventilband (3) aus gummielastischem Material besteht.

19. Dichtungsvorrichtung nach einem der Ansprüche 1 bis 18,
**dadurch gekennzeichnet, dass** das Sperrventilband (3) aus einem weich eingestellten, vorzugsweise vulkanisierten Material besteht.

20. Dichtungsvorrichtung nach einem der Ansprüche 1 bis 19,
**dadurch gekennzeichnet, dass** das Hohlprofilband (3) mit mehreren Durchgangskanälen (3a, 3b, 3c) ausgebildet ist.

21. Hohlprofilband für eine Dichtungsvorrichtung zur Ausrüstung eines in einem Fugenbereich von Baukörpern, angeordneten Injektionskanals eines Injektionskanalkörpers zur Absperrung des Kanals gegen Eindringen von Betonmilch während des Betonierens, wobei das Hohlprofilband (3) derart ausgebildet, insbesondere strukturiert ist, dass das Hohlprofilband (3) in vorgegebener Weise nachgibt und seine Querschnittsfläche so verringert, wenn Injektionsmaterial aus dem Injektionskanal (12) das Hohlprofilband (3) mit einem Druck beaufschlagt, dass das Injektionsmaterial unter dem Druck seitlich an dem Hohlprofilband (3) mit dem verringerten bzw. verjüngten Querschnitt aus der Dichtungsvorrichtung (1) tritt, wobei am Hohlprofilband (3) ein Quellband (4) angeordnet ist, wobei das Hohlprofilband (3) mit dem Quellband (4) einteilig ausgebildet ist.

22. Hohlprofilband nach Anspruch 21,
**dadurch gekennzeichnet, dass** das Hohlprofilband Wandungen (15, 16, 17) sowie schmale Längsflächen und/oder Längskanten aufweist, die insbesondere seitlich an das Hohlprofilband (3) angeformt sind, zum Abstützen an zugeordneten Wandungen eines Ventilsitzkanals (13), eines Injektionskanals (12).

23. Hohlprofilband nach Anspruch 21 oder 22,
**dadurch gekennzeichnet, dass** das Hohlprofilband (3) wenigstens zwei Knickwandungen (16, 17, 18, 19) aufweist, die eine Bodenwandung (14) mit einer Deckenwandung (15) verbinden und die einen Knickbereich (20) aufweisen, der eine Sollknickstelle bildet.

24. Hohlprofilband nach Anspruch 23,
**dadurch gekennzeichnet, dass** zwei einander gegenüberstehende Knickwandungen (16, 17) des Hohlprofilbandes (3) Seitenwandungen bilden zur Abstützung im Knickbereich (20) an zugeordneten Seitenwandungen (6, 7) eines Ventilsitzkanals (13).

25. Hohlprofilband nach Anspruch 23 oder 24,
**dadurch gekennzeichnet, dass** an die Seitenwandungen (16, 17) des Hohlprofilband (3) zwischen dem Knickbereich (20) und der Deckenwandung (15) Dichtlippen (21) angeformt sind zur Abdichtung mit zugeordneten Seitenwandungen (6, 7) eines Ventilsitzkanals (13).

26. Hohlprofilband nach einem der Ansprüche 21 bis 25,
**dadurch gekennzeichnet, dass** das Hohlprofilband (3) im Inneren wenigstens zwei einander gegenüberstehende Stützwandungen (18), (19) aufweist.

27. Hohlprofilband nach Anspruch 26,
**dadurch gekennzeichnet, dass** die Stützwandungen (18), (19) schwächer als die Seitenwandungen (16), (17) ausgebildet sind.

28. Hohlprofilband nach einem der Ansprüche 21 bis 27,
**dadurch gekennzeichnet, dass** die Deckenwandung (15) des Hohlprofilbandes (3) konkav ausgebildet ist und eine Rinne bildet.

29. Hohlprofilband nach einem der Ansprüche 21 bis 28,
**dadurch gekennzeichnet, dass** das Hohlprofilband (3) aus einem nachgiebigen Material besteht.

30. Hohlprofilband nach Anspruch 29,
**dadurch gekennzeichnet, dass** es aus gummielastischem Material besteht.

31. Hohlprofilband nach Anspruch 29 oder 30,
**dadurch gekennzeichnet, dass** es aus einem weich eingestellten, vorzugsweise vulkanisiertem Material besteht.

32. Hohlprofilband nach einem der Ansprüche 21 bis 31,
**dadurch gekennzeichnet, dass** das Hohlprofilband (3) mit mehreren Durchgangskanälen (3a), (3b), (3c) ausgebildet ist.

33. Hohlprofilband nach einem der Ansprüche 21 bis 32, wobei das Quellband (4) auf der fugenseitigen Außenfläche der Bodenwandung (14) des Hohlprofilbandes (3) angeordnet ist und das Quellband (4) Randstege (24) aufweist, die über das Hohlprofilband (3) seitlich hervorstehen.

34. Hohlprofilband nach einem der Ansprüche 21 bis 33,
**dadurch gekennzeichnet, dass** das Quellband (4) an das Hohlprofilband (3) geklebt ist.

35. Hohlprofilband nach Anspruch 33 oder 34,
**dadurch gekennzeichnet, dass** die Randstege (24) von der Bodenwandung (14) weg abgewinkelt sind.

36. Hohlprofilband nach Anspruch 35,
**dadurch gekennzeichnet, dass** die Randstege (24) des Quellbandes (4) gegen eine Vorspannung aus der abgewinkelten Stellung derart bewegbar sind, dass das Quellband (4) mit den Randstegen (24), insbesondere im eingebauten Zustand eine insgesamt ebene Auflagefläche bildet.

## Claims

1. A sealing device for sealing off joints between structural parts, in particular between joints in concrete, with
- an injection-channel member (2) to be mounted on a surface of the structural parts and having an injection channel (12) for the introduction of sealing material, wherein the injection channel (12) has at least one outlet opening (11) for the sealing material at the end towards the joint, and
- a covering strip which prevents the penetration of material through the outlet opening (11) into the injection channel (12) from the end towards the joint,
**characterized in that** the covering strip is a non-return valve strip (3) in the form of a hollow-profile strip.

2. A sealing device according to Claim 1, **characterized in that** the hollow-profile strip (3) is formed, and in particular textured, in such a way that the hollow-profile strip (3) preferably gives way in a pre-determined manner and reduces its cross-sectional area in such a way, when injection material from the injection channel (12) impinges upon the hollow-profile strip (3) at a pressure, that under the pressure the injection material moves out of the sealing device (1) at the side of the hollow-profile strip (3) with the reduced or tapered cross-section.

3. A sealing device according to Claim 1 or 2, **characterized in that** adjacent to the injection channel (12) the channel member (2) has a valve-seating channel (13) for receiving the non-return valve strip (3), wherein the injection channel (12) is connected to the valve-seating channel (13) by the outlet opening (11).

4. A sealing device according to any one of Claims 1 to 3, **characterized in that** the non-return valve strip (3) has walls (15, 16, 17) which are supported on associated walls (6, 7, 9, 10) of the valve-seating channel (13) with a press fitting.

5. A sealing device according to Claim 4, **characterized in that** the lateral walls (6, 7) of the valve-seating channel (13) are equal in length.

6. A sealing device according to Claim 5, **characterized in that** the free ends of the lateral walls (6, 7) form longitudinal edges (8).

7. A sealing device according to any one of Claims 3 to 6, **characterized by** intermediate wall webs (9, 10) which are integrally formed on the lateral walls (6, 7).

8. A sealing device according to any one of Claims 7 *[sic],* **characterized in that** the outlet opening (11) is constructed in the form of a slot between the free ends of the intermediate wall webs (9,10).

9. A sealing device according to any one of Claims 3 to 8, **characterized in that** the hollow-profile strip (3) has narrow longitudinal faces and/or longitudinal edges which are integrally formed on the hollow-profile strip (3), in particular at the side, and which are supported on associated walls of the valve-seating channel (13).

10. A sealing device according to any one of Claims 3 to 9, **characterized in that** the hollow-profile strip (3) has at least two kinked walls (16, 17, 18, 19) which join a base wall (14) to a cover wall (15) and which have a kink region (20) which forms a pre-set kinking point.

11. A sealing device according to Claim 10, **characterized in that** the base wall (14) projects completely out of the valve-seating channel (13) when the sealing device (1) is free, and in particular not displaced.

12. A sealing device according to Claim 10 or 11, **characterized in that** two mutually opposed kinked walls (16, 17) of the hollow-profile strip (3) form lateral walls which are supported in the kink region (20) on the associated lateral walls (6, 7) of the valve-seating channel (13).

13. A sealing device according to any one of Claims 10 to 12, **characterized in that** sealing lips, which co-operate with the associated lateral wall (6, 7) of the valve-seating channel (13) so as to form a seal, are integrally formed on the lateral walls (16, 17) of the hollow-profile strip (3) between the kink region (20) and the cover wall (15) of the hollow-profile strip (3).

14. A sealing device according to any one of Claims 1 to 13, **characterized in that** the hollow-profile strip (3) has at least two mutually opposed support walls (18, 19) in the interior.

15. A sealing device according to Claim 14, **characterized in that** the support walls (18, 19) are made weaker than the lateral walls (16, 17).

16. A sealing device according to any one of Claims 10 to 15, **characterized in that** the cover wall (15) of the hollow valve profile (3) is made concave and forms a groove in the valve-seating channel (13) in the region of the outlet opening (11).

17. A sealing device according to any one of Claims 1 to 16, **characterized in that** the non-return valve strip (3) consists of a yielding material.

18. A sealing device according to any one of Claims 1 to 17, **characterized in that** the non-return valve strip (3) consists of rubber-elastic material.

19. A sealing device according to any one of Claims 1 to 18, **characterized in that** the non-return valve strip (3) consists of a softened material, preferably a vulcanized material.

20. A sealing device according to any one of Claims 1 to 19, **characterized in that** the hollow-profile strip (3) is formed with a plurality of through channels (3a, 3b, 3c).

21. A hollow-profile strip for a sealing device for the provision of an injection channel of an injection-channel member arranged in the region of a joint between structural parts, for closing off the channel from the ingress of concrete bleed water during the concreting, wherein the hollow-profile strip (3) is formed, and in particular textured, in such a way that the hollow-profile strip (3) gives way in a pre-determined manner and reduces its cross-sectional area in such a way, when injection material from the injection channel (12) impinges upon the hollow-profile strip (3) at a pressure, that under the pressure the injection material moves out of the sealing device (1) at the side of the hollow-profile strip (3) with the reduced or tapered cross-section, wherein a swelling strip (4) is arranged on the hollow-profile strip (3), wherein the hollow-profile strip (3) is formed in one piece with the swelling strip (4).

22. A hollow-profile strip according to Claim 21, **characterized in that** the hollow-profile strip comprises walls (15, 16, 17) as well as narrow longitudinal faces and/or longitudinal edges which are integrally formed on the hollow-profile strip (3), in particular at the side, for support on associated walls of a valve-seating channel (13) of an injection channel (12).

23. A hollow-profile strip according to Claim 21 or 22, **characterized in that** the hollow-profile strip (3) has at least two kinked walls (16, 17, 18, 19) which join a base wall (14) to a cover wall (15) and which have a kink region (20) which forms a pre-set kinking point.

24. A hollow-profile strip according to Claim 23, **characterized in that** two mutually opposed kinked walls (16, 17) of the hollow-profile strip (3) form lateral walls for support in the kink region (20) on associated lateral walls (6, 7) of the valve-seating channel (13).

25. A hollow-profile strip according to Claim 23 or 24, **characterized in that** sealing lips (21) are integrally formed on the lateral walls (16, 17) of the hollow-profile strip (3) between the kink region (20) and the cover wall (15) for sealing with associated lateral walls (6, 7) of a valve-seating channel (13).

26. A hollow-profile strip according to any one of Claims 21 to 25, **characterized in that** the hollow-profile strip (3) has at least two mutually opposed support walls (18), (19) in the interior.

27. A hollow-profile strip according to Claim 26, **characterized in that** the support walls (18), (19) are made weaker than the lateral walls (16), (17).

28. A hollow-profile strip according to any one of Claims 21 to 27, **characterized in that** the cover wall (15) of the hollow-profile strip (3) is made concave and forms a groove.

29. A hollow-profile strip according to any one of Claims 21 to 28, **characterized in that** the hollow-profile strip (3) consists of a yielding material.

30. A hollow-profile strip according to Claim 29, **characterized in that** it consists of rubber-elastic material.

31. A hollow-profile strip according to Claim 29 or 30, **characterized in that** it consists of a softened material, preferably a vulcanized material.

32. A hollow-profile strip according to any one of Claims 21 to 31, **characterized in that** the hollow-profile strip (3) is formed with a plurality of through channels (3a), (3b), (3c).

33. A hollow-profile strip according to any one of Claims 21 to 32, wherein the swelling strip (4) is arranged on the outer face of the base wall (14) of the hollow-profile strip (3) towards the joint, and the swelling strip (4) has marginal webs (24) which project laterally beyond the hollow-profile strip (3).

34. A hollow-profile strip according to any one of Claims 21 to 33, **characterized in that** the swelling strip (4) is secured to the hollow-profile strip (3) by adhesion.

35. A hollow-profile strip according to Claim 33 or 34, **characterized in that** the marginal webs (24) are angled away from the base wall (14).

36. A hollow-profile strip according to Claim 35, **characterized in that** the marginal webs (24) of the swelling strip (4) are movable against pre-stressing out of the angled position in such a way that the swelling strip (4) forms an abutment face, flat as a whole, with the marginal webs (24), in particular in the fitted state.

## Revendications

1. Dispositif d'étanchéité pour étancher des joints entre des corps de construction, en particulier entre des parements de béton, avec
- un corps de conduit d'injection (2) à monter sur une surface des corps de construction (26), muni d'un conduit d'injection (12) pour l'amenée d'un matériau d'étanchéité, le conduit d'injection (12) étant muni du côté du joint d'au moins une ouverture de sortie (11) pour le matériau d'étanchéité, et
- une bande de recouvrement qui empêche la pénétration de matériau à travers l'ouverture de sortie (11) dans le conduit d'injection (12) à partir du côté du joint,
**caractérisé en ce que** la bande de recouvrement est une bande à soupape de retenue (3) sous forme d'une bande à profil creux.

2. Dispositif d'étanchéité selon la revendication 1, **caractérisé en ce que** la bande à profil creux (3) est conçue et structurée de telle manière, que la bande à profil creux (3) s'affaisse, de préférence de manière prédéterminée, et réduit son aire de section de telle manière que lorsque le matériau d'injection provenant du conduit d'injection (12) exerce une pression sur la bande à profil creux (3), que le matériau d'injection sort du dispositif d'étanchéité (1) sous l'effet de la pression latéralement sur la bande à profil creux (3) avec l'aire de section réduite ou amincie.

3. Dispositif d'étanchéité selon la revendication 1 ou 2, **caractérisé en ce que** le corps de conduit (2) comporte un conduit de siège de soupape (13) adjacent au conduit d'injection (12) pour le logement de la bande à soupape de retenue (3), le conduit d'injection (12) étant relié au conduit de siège de soupape (13) par l'ouverture de sortie (11).

4. Dispositif d'étanchéité selon l'une quelconque des revendications 1 à 3, **caractérisé en ce que** la bande à soupape de retenue (3) comporte des parois (15, 16, 17) qui prennent appui avec ajustage serré sur des parois associées (6, 7, 9, 10) du conduit de siège de soupape (13).

5. Dispositif d'étanchéité selon la revendication 4, **caractérisé en ce que** les parois latérales (6, 7) du conduit de siège de soupape (13) ont la même longueur.

6. Dispositif d'étanchéité selon la revendication 5, **caractérisé en ce que** les extrémités libres des parois latérales (6, 7) forment des arêtes longitudinales (8).

7. Dispositif d'étanchéité selon l'une quelconque des revendications 3 à 6, **caractérisé par** des nervures de parois de séparation (9, 10) qui sont moulées sur les parois latérales (6, 7).

8. Dispositif d'étanchéité selon la revendication 7, **caractérisé en ce que** l'ouverture de sortie (11) est configurée comme une fente entre les extrémités libres des nervures de parois de séparation (9, 10).

9. Dispositif d'étanchéité selon l'une quelconque des revendications 3 à 8, **caractérisé en ce que** la bande à profil creux (3) comporte des faces longitudinales étroites et/ou des arêtes longitudinales qui sont moulées, en particulier latéralement, sur la bande à profil creux (3) et qui prennent appui sur des parois associées du conduit de siège de soupape (13).

10. Dispositif d'étanchéité selon l'une quelconque des revendications 3 à 9, **caractérisé en ce que** la bande à profil creux (3) comporte au moins deux parois coudées (16, 17, 18, 19) qui relient une paroi de fond (14) à une paroi de plafond (15) et qui présentent une zone coudée (20) qui forme un point destiné à la courbure.

11. Dispositif d'étanchéité selon la revendication 10, **caractérisé en ce que** la paroi de fond (14) déborde complètement hors du conduit de siège de soupape (13) lorsque le dispositif d'étanchéité (1) est libre, en particulier n'est pas posé.

12. Dispositif d'étanchéité selon la revendication 10 ou 11, **caractérisé en ce que** deux parois coudées opposées (16, 17) de la bande à profil creux (3) forment des parois latérales qui prennent appui sur les parois latérales associées (6, 7) du conduit de siège de soupape (13) dans la zone coudée (20).

13. Dispositif d'étanchéité selon l'une quelconque des revendications 10 à 12, **caractérisé en ce que** des lèvres d'étanchéité sont formées dans les parois latérales (16, 17) de la bande à profil creux (3) entre la zone coudée (20) et la paroi de plafond (15) de la bande à profil creux (3), lesquelles lèvres coopèrent de manière étanche avec les parois latérales associées (6, 7) du conduit de siège de soupape (13).

14. Dispositif d'étanchéité selon l'une quelconque des revendications 1 à 13, **caractérisé en ce que** la bande à profil creux (3) comporte à l'intérieur au moins deux parois d'appui opposées (18, 19).

15. Dispositif d'étanchéité selon la revendication 14, **caractérisé en ce que** les parois d'appui (18, 19) ont une construction moins robuste que les parois latérales (16, 17).

16. Dispositif d'étanchéité selon l'une quelconque des revendications 10 à 15, **caractérisé en ce que** la paroi de plafond (15) de la bande à profil creux (3) a une forme concave et forme une goulotte dans la zone de l'ouverture de sortie (11) dans le conduit de siège de soupape (13).

17. Dispositif d'étanchéité selon l'une quelconque des revendications 1 à 16, **caractérisé en ce que** la bande à profil creux (3) est faite en une matière souple.

18. Dispositif d'étanchéité selon l'une quelconque des revendications 1 à 17, **caractérisé en ce que** la bande à profil creux (3) est faite en caoutchouc élastique.

19. Dispositif d'étanchéité selon l'une quelconque des revendications 1 à 18, **caractérisé en ce que** la bande à profil creux (3) est faite en une matière assouplie, de préférence vulcanisée.

20. Dispositif d'étanchéité selon l'une quelconque des revendications 1 à 19, **caractérisé en ce que** la bande à profil creux (3) est conçue avec plusieurs conduits de passage (3a, 3b, 3c).

21. Bande à profil creux pour un dispositif d'étanchéité pour équiper un conduit d'injection d'un corps de conduit d'injection disposé dans une zone de jointure de corps de construction pour isoler le conduit contre la pénétration de laitance pendant le bétonnage, la bande à profil creux (3) étant configurée de telle manière, en particulier étant structurée de telle manière, que la bande à profil creux (3) s'affaisse de manière prédéterminée, et réduit son aire de section de telle manière que lorsque le matériau d'injection provenant du conduit d'injection (12) exerce une pression sur la bande à profil creux (3), que le matériau d'injection sort du dispositif d'étanchéité (1) sous l'effet de la pression latéralement sur la bande à profil creux (3) avec l'aire de section réduite ou amincie, une bande de gonflement (4) étant disposée sur la bande à profil creux (3), la bande à profil creux (3) étant configurée en une seule partie avec la bande de gonflement (4).

22. Bande à profil creux selon la revendication 21, **caractérisé en ce que** la bande à profil creux comporte des parois (15, 16, 17) ainsi que des faces longitudinales étroites et/ou des arêtes longitudinales qui sont moulées, en particulier latéralement, sur la bande à profil creux (3) pour prendre appui sur des parois associées d'un conduit de soupape (13) d'un conduit d'injection (12).

23. Bande à profil creux selon la revendication 21 ou 22, **caractérisé en ce que** la bande à profil creux (3) comporte au moins deux parois coudées (16, 17, 18, 19) qui relient une paroi de fond (14) à une paroi de plafond (15) et qui présentent une zone coudée (20) qui forme un point destiné à la courbure.

24. Bande à profil creux selon la revendication 23, **caractérisé en ce que** deux parois coudées opposées (16, 17) de la bande à profil creux (3) forment des parois latérales pour l'appui sur des parois latérales associées (6, 7) d'un conduit de siège de soupape (13) dans la zone coudée (20).

25. Bande à profil creux selon la revendication 23 ou 24, **caractérisé en ce que** des lèvres d'étanchéité (21) sont formées dans les parois latérales (16, 17) de la bande à profil creux (3) entre la zone coudée (20) et la paroi de plafond (15) pour l'étanchéité avec des parois latérales associées (6, 7) d'un conduit de siège de soupape (13).

26. Bande à profil creux selon l'une quelconque des revendications 21 à 25, **caractérisé en ce que** la bande à profil creux (3) comporte à l'intérieur au moins deux parois d'appui opposées (18, 19).

27. Bande à profil creux selon la revendication 26, **caractérisé en ce que** les parois d'appui (18, 19) ont une construction moins robuste que les parois latérales (16, 17).

28. Bande à profil creux selon l'une quelconque des revendications 21 à 27, **caractérisé en ce que** la paroi de plafond (15) de la bande à profil creux (3) a une forme concave et forme une goulotte.

29. Bande à profil creux selon l'une quelconque des revendications 21 à 28, **caractérisé en ce que** la bande à profil creux (3) est faite en une matière souple.

30. Bande à profil creux selon la revendication 29, **caractérisé en ce qu'**elle est faite en caoutchouc élastique.

31. Bande à profil creux selon la revendication 29 ou 30, **caractérisé en ce qu'**elle est faite en une matière assouplie, de préférence vulcanisée.

32. Bande à profil creux selon l'une quelconque des revendications 21 à 31, **caractérisé en ce que** la bande à profil creux (3) est conçue avec plusieurs conduits de passage (3a, 3b, 3c).

33. Bande à profil creux, la bande de gonflement (4) étant disposée sur la face extérieure du côté du joint de la paroi de fond (14) de la bande à profil creux (3) et la bande de gonflement comportant des nervures de bord (24) qui débordent latéralement au-dessus de la bande à profil creux (3).

34. Bande à profil creux selon l'une quelconque des revendications 21 à 33, **caractérisé en ce que** la bande de gonflement (4) est collée sur la bande à profil creux (3).

35. Bande à profil creux selon la revendication 33 ou 34, **caractérisé en ce que** les nervures de bord (24) sont pliées à partir de la paroi de fond (14).

36. Bande à profil creux selon la revendication 35, **caractérisé en ce que** les nervures de bord (24) de la bande de gonflement (4) sont déplaçables contre une précontrainte hors de la position pliée de telle manière que la bande de gonflement (4) forme une surface d'appui globalement plane avec les nervures de bord (24), en particulier à l'état assemblé.
